# EUROPÄISCHE PATENTSCHRIFT

(11) **EP 0 067 386 B1**
(45) Veröffentlichungstag und Bekanntmachung des Hinweises auf die Patenterteilung: **29.05.1985**
(21) Anmeldenummer: 82104937.6
(22) Anmeldetag: 04.06.1982
(51) Int. Cl.: E01C 23/08

(54) **Fräsvorrichtung**
Milling device
Dispositif de fraisage

(30) Priorität: 12.06.1981 DE 3123393
(43) Veröffentlichungstag der Anmeldung: 22.12.1982
(73) Patentinhaber: Wurmbach, Berthold, D-5910 Kreuztal-Ferndorf (DE)
(72) Erfinder: Wurmbach, Berthold, D-5910 Kreuztal-Ferndorf (DE)
(74) Vertreter: Weickmann, Heinrich, Dipl.-Ing.

## Beschreibung

Die Erfindung betrifft eine Fräsvorrichtung nach dem Oberbegriff des Anspruchs 1.

Eine solche Fräsvorrichtung ist aus der DE-A1-2 542 504 bekannt. Dabei handelt es sich um ein verhältnismäßig schweres Gerät mit einem Führerstand und mit einer Lenkung, die von einem am Führerstand angebrachten Lenkrad ausgeht und ein im Arbeitsbetrieb lenkbares Laufrad umfaßt.

Aus der DE-B-1 658 559 ist eine leichtbauende Straßenfräse bekannt, die von einer Nachlaufdeichsel geführt wird. Die Nachlaufdeichsel ist um eine horizontale Achse schwenkbar und in verschiedenen Schwenkstellungen feststellbar. An einer abwärts gerichteten Verlängerung der Nachlaufdeichsel sind zwei Laufräder von insgesamt vier Laufrädern angebracht. Diese Laufräder können durch Verschwenken der Nachlaufdeichsel um die horizontale Achse höhenverstellt werden, so daß die Fräswalze je nach Bedarf in oder außer Eingriff mit dem Straßenbelag kommt. Lenkmittel und ein Antrieb für die Laufräder sind bei dieser Fräsvorrichtung nicht vorgesehen.

Aus der US-A-2 024 764 ist eine Straßenoberflächenbehandlungsvorrichtung mit einer Nachlaufdeichsel, zwei in Fahrtrichtung vorderen Laufrädern und einer zwischen den vorderen Laufrädern und der Nachlaufdeichsel angeordneten Behandlungsscheibe vertikaler Drehachse bekannt. Im Behandlungsbetrieb ruht die ganze Vorrichtung mit ihrem rückwärtigen Teil auf der Behandlungsscheibe. Zwischen der Behandlungsscheibe und den vorderen Laufrädern ist ein höhenverstellbares Lenkrad vorgesehen, das um eine vertikale Lenkachse frei drehbar und mit seiner Laufachse gegenüber der Lenkachse versetzt ist. Auch bei dieser Vorrichtung ist kein Fahrantrieb vorgesehen.

Aus der DE-U-7 633 256 ist eine Fräsvorrichtung zum Abfräsen von Straßendecken bekannt, die beim Straßentransport als Einachsanhänger hinter einem Zugfahrzeug nachgezogen wird und im Fräsbetrieb auf zwei hinteren höhenverstellbaren Antriebsrädern und einem vorderen höhenverstellbaren und lenkbaren Stützrad ruht. Die Fräswalze und die höhenverstellbare Stra- ßentransportachse sind zwischen den hinteren Antriebsrädern und dem vorderen Stützrad angeordnet.

Der Erfindung liegt die Aufgabe zugrunde, eine Fräsvorrichtung gattungsgemäßer Art in leichter und einfacher Bauweise so auszugestalten, daß es mit kleinstem Wendedurchmesser gewendet werden kann.

Zur Lösung dieser Aufgabe sind die Maßnahmen nach dem kennzeichnenden Teil des Anspruchs 1 vorgesehen.

Weitere fakultative Merkmale der Erfindung ergeben sich aus den Unteransprüchen.

Die Maßnahme des Anspruchs 2 sorgt einerseits für einen einfachen Aufbau und andererseits dafür, daß in Verbindung mit dem Lenkrad auf kleinstem Wendekreis gewendet werden kann.

Die Maßnahme des Anspruchs 3 sorgt für einen kompakten Aufbau und für eine gute Geländeanpassung.

Die Maßnahme des Anspruchs 4 stellt eine bevorzugte Ausführung für die Höhenverstellung des Lenkrads dar.

Durch die Maßnahme des Anspruchs 5 können die Fräswalzen in und außer Eingriff mit dem zu bearbeitenden Belag gebracht werden, ohne daß eine besondere Höhenverstellung der Fräswalzen gegenüber dem Rahmen erforderlich ist.

Der Anspruch 6 gibt eine bevorzugte Möglichkeit zur gemeinsamen Höhenverstellung der Laufräder an.

Die Maßnahme des Anspruchs 16 zielt darauf ab, Fräsarbeiten en.lang einer Unstetigkeitslinie in dem zu bearbeitenden Belag erleichtert ausführen zu können, insbesondere entlang eines Randsteins oder entlang einer Hauswand.

Durch die Maßnahme des Anspruchs 18 kann Tendenzen zum Ausbrechen aus der Spur begegnet werden.

Die beiliegenden Figuren erläutert die Erfindung anhand eines Ausführungsbeispiels. Es stellt dar
Fig. 1 eine Seitenansicht einer neuerungsgemäßen Vorrichtung;
Fig. 2 eine Draufsicht auf eine neuerungsgemäße Vorrichtung.

In den Fig. ist ein Rahmen ganz allgemein mit 10 bezeichnet. Der Rahmen 10 ist von drei Laufrädern 12, 14 und 16 getragen, nämlich zwei in Fahrtrichtung vorderen Laufrädern 12 und 14 und einem in Fahrtrichtung hinteren Laufrad 16. Die beiden vorderen Laufräder 12 und 14 sind an je einem Schwenkhebel 18 bzw. 20 drehbar gelagert. Die beiden Schwenkhebel 18 und 20 sind an den Enden einer gemeinsamen Schwenkwelle 22 angebracht, welche ihrerseits am Rahmen schwenkbar gelagert ist. Mit der Schwenkwelle 22 ist ein Angriffsarm 24 drehfest verbunden, an welchem ein Kraftgerät 26 angreift, beispielsweise eine handbetätigte hydraulische Presse, welche sich bei 28 gelenkig am Rahmen 10 abstützt. Ferner ist an der Schwenkwelle 22 ein Übertragungshebel 30 befestigt, von dem aus eine Übertragungsstange 32 zu einem weiteren Übertragungshebel 34 führt. Dieser weitere Übertragungshebel 34 ist starr verbunden mit Schwenkhebeln 36 und 38, welche mittels einer Schwenkwelle 40 am Rahmen 10 schwenkbar gelagert sind und die Laufachse 42 für das hintere Laufrad 16 tragen.

Auf dem Rahmen 10 ist ein Antriebsaggregat 44, beispielsweise bestehend aus einem Dieselmotor und einem Getriebe, angeordnet. Ferner sind an dem Rahmen 10 eine vordere und eine rückwärtige Fräswalze 46 bzw. 48 angeordnet. Wie aus Fig. 2 zu ersehen, stehen die beiden Fräswalzen 46 und 48 in Querrichtung des Geräts seitlich über das Laufrad 12 hinaus und auch das Laufrad 16 ist gegenüber den Fräswalzen 46 und 48 seitlich zurückversetzt, so daß die Fräswalzen 46 und 48 ohne weiteres bis an eine Hauswand oder an einen Randstein heranfräsen können. Die Fräswalzen 46 und 48 sind über Antriebsübertragungen 50 und 52 von dem Antriebsaggregat 44 her angetrieben und zwar gegenläufig mit dem in der Fig. 1 angedeuteten Drehsinn. Wie aus Fig. 1 zu ersehen, greift die rückwärtige Fräswalze 48 etwas tiefer als die vordere Fräswalze 46, so daß die vordere Fräswalze 46 eine obere Schicht und die Fräswalze 48 danach eine tiefere Schicht abfräsen kann. Die zu bearbeitende Fahrbahn ist in Fig. 1 angedeutet und dort mit 54 bezeichnet. Im Betriebszustand der Fig. 1 sind die Laufräder 12,14 und 16 gegenüber dem Rahmen 10 so weit abgesenkt, daß die Fräswalzen 46 und 48 keine Fräsberührung mit der Fahrbahn 54 haben.

Zur Einleitung des Fräsens wird die hydraulische Presse 26 ausgefahren, so daß in Fig. 1 die Schwenkhebel 18, 20, 36 und 38 im Gegenuhrzeigersinn verschwenkt werden und damit der Rahmen 10 zur Fahrbahn 54 hin abgesenkt wird. So kommen die Fräswalzen 46 und 48 zum Eingriff mit der Fahrbahn 54.

Das in Fahrtrichtung rückwärtige Laufrad 16 ist über eine Antriebsübertragung 56 ebenfalls von dem Antriebsaggregat 44 her angetrieben, und zwar in dem in Fig. 1 dargestellten Drehsinn. Die Fräswalzen 46 und 48 sind in ihrer Form, ihrer Lage und ihrer Drehzahl so aufeinander abgestimmt, daß sie dank ihrer gegenläufigen Drehung keine resultierende Vorschubkraft auf den Rahmen 10 ausüben. Dies bedeutet, daß die Vorschubgeschwindigkeit durch das Laufrad 16 bestimmt und kontrollierbar ist.

Die Fräswalzen 46 und 48 sind, wie aus Fig. 2 zu ersehen, mit schraubenförmig angeordneten Fräsmeißeln 58 bestückt. Es können mehrere solcher schraubenförmiger Reihen vorgesehen sein, so daß über den Umfang betrachtet, die Fräswalzen auf ihrer ganzen axialen Länge mit Fräsmeißeln bestückt sind.

Nachdem die beiden Fräswalzen 46 und 48 keine resultierende Vorschubkraft auf den Rahmen ausüben, entsteht auch kein Kräftepaar durch die Fräswalzen 46 und 48 einerseits und dem Laufrad 16 andererseits. Da aber gewisse Schwankungen in der Vorschubkraft der Fräswalzen 46 und 48 nicht auszuschließen sind, ist es vorteilhaft, das Laufrad 16 seitlich verstellbar zu machen, um ein etwa auftretendes Kräftepaar möglichst klein zu halten und wenn möglich ganz zu vermeiden, so daß ein Ausbrechen des Geräts aus der Führungslinie vermieden wird oder jedenfalls durch die Führung der Deichsel leicht unterdrückt werden kann.

Die Deichsel ist mit 60 bezeichnet. Sie ist, wie aus den Fig. ersichtlich, als Nachlaufdeichsel ausgebildet, so daß die Bedienungsperson einer Führungsschnur folgen kann.

An dem Rahmen 10 ist ferner eine Lenkradeinheit 62 um eine Achse 64 schwenkbar angeordnet. Diese Lenkradeinheit 62 befindet sich in Fig. 1 in Ruhestellung und in Fig. 2 in Betriebsstellung. Um die Lenkradeinheit 62 aus der Ruhestellung in die Betriebsstellung zu bringen, wird sie um die Achse 64 geschwenkt, so daß sie Bodenberührung erhält. Arretiert werden kann die Lenkradeinheit dann durch Einrasten eines Handgriffs 66 in ein Verrastungsloch 68. Die Lenkradeinheit 62 umfaßt einen Radschemel 70, der um eine Lenkachse 72 frei drehbar ist. An dem Radschemel 70 ist das Lenkrad 74 um die Laufachse 76 drehbar gelagert.

Die Lenkradeinheit 62 kann in die Arbeitsstellung gemäß Fig. 2 übergeführt werden, wenn der Rahmen 10 gegenüber den Laufrädern 12, 14 und 16 angehoben ist. Wenn dann anschließend der Rahmen 10 gegenüber den Laufrädern 12, 14 und 16 ein wenig abgesenkt wird, so erhält das Lenkrad 74 Bodenberührung und das Laufrad 16 gerät außer Bodenberührung, so daß das ganze Gerät nur mehr auf den beiden vorderen nicht angetriebenen Laufrädern 12 und 14 und auf dem Lenkrad 74 ruht. Da die Laufachse 76 des Lenkrads 74 gegenüber der Lenkachse 72 versetzt ist, kann von der Nachlaufdeichsel 60 aus gelenkt werden. So ist es möglich, das Gerät praktisch auf der Stelle zu wenden. An der Deichsel ist ein Brenngasbehälter 78 angeordnet. Dieser versorgt einen Brenner 80 am Vorlaufende des Geräts (nur in Fig. 1 dargestellt). Das angetriebene Laufrad 16 kann profiliert sein, während die Laufräder 12 und 14 Vollgummiräder ohne Profil sein können.

An dem oberen Ende des Antriebsaggregats 44 ist eine Verladeöse 82 angebracht.

## Patentansprüche

1. Fräsvorrichtung zum Abtragen von Fahrbahn- und Gehsteigbelagschichten, umfassend einen Rahmen (10), drei Laufräder (12, 14, 16), nämlich zwei achsgleich nebeneinander liegende vordere Laufräder (12, 14) und ein in Fahrtrichtung hinteres, nicht lenkbares Laufrad (16), wobei mindestens eines dieser Laufräder (12, 14, 16) mit einem Antriebsaggregat (44) antriebsmäßig verbunden ist, ein Lenkorgan (60) und mindestens eine motorisch angetriebene Fräswalze (46, 48), welche mit ihrem jeweiligen Belageingriffsbereich auf eine Höhe unterhalb der unteren gemeinsamen Tangentenebene der Laufräder (12, 14, 16) einstellbar ist, gekennzeichnet durch die Kombination der Merkmale:
a) das Lenkorgan (60) ist als eine im wesentlichen starr an dem Rahmen angebrachte Nachlaufführungsdeichsel ausgebildet;
b) auch die beiden vorderen Laufräder (12, 14) sind nicht lenkbar;
c) das hintere Laufrad (16) ist mit dem Antriebsaggregat (44) antriebsmäßig verbunden;
d) in Fahrtrichtung hinter dem hinteren Laufrad (16) ist ein Lenkrad (74) annähernd in der Spurmitte zwischen den beiden vorderen Laufrädern (12, 14) vorgesehen;
e) es ist eine Höheneinstellvorrichtung (26) zur Höhenverstellung des Lenkrads (74) relativ zu den Laufrädern (12, 14, 16) vorgesehen, durch welche das Lenkrad (74) bis unter die untere gemeinsame Tangentenebene der Laufräder (12,14,16) hinunter verstellbar ist;
f) das Lenkrad (74) ist um eine vertikale Lenkachse (72) frei drehbar und mit seiner Laufachse (76) gegenüber der Lenkachse (72) versetzt.

2. Fräsvorrichtung nach Anspruch 1, dadurch gekennzeichnet, daß die beiden vorderen Laufräder (12, 14) unabhängig voneinander drehbar gelagerte, antriebslose Mitlaufräder (12, 14) sind.

3. Fräsvorrichtung nach Anspruch 1 oder 2, dadurch gekennzeichnet, daß die Fräswalze (46,48) in Fahrtrichtung zwischen den vorderen Laufrädern (12, 14) und dem hinteren Laufrad (16) angeordnet ist.

4. Fräsvorrichtung nach einem der Ansprüche 1 bis 3, dadurch gekennzeichnet, daß das Lenkrad (74) um eine zu seiner Laufachse (76) parallele Schwenkachse (64) zwischen einer Ruhestellung (Fig.1) und einer Arbeitsstellung (Fig. 2) hoch- und niederschwenkbar an dem Rahmen (10) angelenkt ist.

5. Fräsvorrichtung nach einem der Ansprüche 1 bis 4, dadurch gekennzeichnet, daß die Laufräder (12, 14,16) an Schwenkhebeln (18, 20, 36, 38) gelagert sind, welche um zu den Laufachsen parallele Schwenkachsen (22, 40) schwenkbar an dem Rahmen (10) gelagert sind und durch einen vorzugsweise gemeinsamen Antrieb (26) gegenüber dem Rahmen (10) verstellbar sind.

6. Fräsvorrichtung nach Anspruch 5, dadurch gekennzeichet, daß die Schwenkhebel (18, 20) der beiden vorderen Laufräder (12, 14) durch eine gemeinsame Schwenkwelle (22) und diese über ein Hebelgestänge (30, 32, 34) mit einer Schwenkwelle (40) des dem hinteren Laufrad (16) zugeordneten Schwenkhebels (36, 38) verbunden sind.

7. Fräsvorrichtung nach einem der Ansprüche 1 bis 6, dadurch gekennzeichet, daß die Fräswalze (46, 48) an dem Rahmen (10) fest angebracht ist und daß die Laufräder (12, 14, 16) mit ihren Laufachsen relativ zum Rahmen (10) kontinuierlich oder stufenweise höheneinstellbar sind.

8. Fräsvorrichtung nach einem der Ansprüche 1 bis 7, dadurch gekennzeichet, daß die Fräswalze (46, 48) mindestens eine schraubenförmig angeordnete Meißelreihe (58) besitzt.

9. Fräsvorrichtung nach einem der Ansprüche 1 bis 8, dadurch gekennzeichet, daß die Fräswalze (46, 48) und - soweit motorisch angetrieben - die Laufräder (16) von einem gemeinsamen Antriebsaggregat (44) her, ggf. über verschiedene Getriebeausgänge angetrieben sind.

10. Fräsvorrichtung nach einem der Ansprüche 1 bis 9, dadurch gekennzeichet, daß die Fräswalze (46, 48) achsparallel zu den Laufrädern (12,14, 16) angeordnet ist.

11. Fräsvorrichtung nach einem der Ansprüche 1 bis 10, dadurch gekennzeichet, daß sie zwei im wesentlichen spurgleiche, in Fahrtrichtung hintereinanderliegende Fräswalzen (46, 48) aufweist, von denen die in Fahrtrichtung (F) hintere (48) auf größere Frästiefe eingestellt ist als die in Fahrtrichtung vordere (46).

12. Fräsvorrichtung nach Anspruch 11, dadurch gekennzeichet, daß die beiden Fräswalzen (46, 48) gegenläufig drehbar sind und nach Form, Anordnung und Drehzahl derart aufeinander abgestimmt sind, daß sie wenigstens annähernd keinen resultierenden Vorschub erzeugen.

13. Fräsvorrichtung nach einem der Ansprüche 1 bis 12, dadurch gekennzeichet, daß sie mit einem Belagvorwärmer (78, 80) ausgerüstet ist.

14. Fräsvorrichtung nach Anspruch 13, dadurch gekennzeichet, daß der Belagvorwärmer einen in Fahrtrichtung vor der Fräswalze (46, 48) angeordneten Bremer (80) aufweist.

15. Fräsvorrichtung nach Anspruch 13 oder 14, dadurch gekennzeichet, daß ein Brenngasvorratsbehälter (78) auf der Deichsel (60) angeordnet ist.

16. Fräsvorrichtung nach einem der Ansprüche 1 bis 15, dadurch gekennzeichet, daß die Fräswalze (46, 48) quer zur Fahrtrichtung nach einer Seite über das in dieser Richtung äußerste Laufrad (12) übersteht.

17. Fräsvorrichtung nach Anspruch 16, dadurch gekennzeichet, daß die Fräswalze (46, 48) quer zur Fahrtrichtung über das eine vordere Laufrad (12) seitlich übersteht.

18. Fräsvorrichtung nach Anspruch 17, dadurch gekennzeichet, daß das hintere Laufrad (16) zu dem einen vorderen Laufrad (12) hin bis max. zur Spurgleichheit mit diesem versetzt ist.

19. Fräsvorrichtung nach einem der Ansprüche 1 bis 18, dadurch gekennzeichet, daß der Rahmen (10) mit einer oberhalb des Schwerpunkts liegenden Verladeöse (82) versehen ist.

## Claims

1. Scraper apparatus for removing covering layers from roadways and walkways, comprising a chassis (10), three road wheels (12, 14, 16), namely two forward road wheels (12, 14) lying coaxially side by side and a non-steerable road wheel (16) to the rear in the direction of travel, at least one of these road wheels (12, 14, 16) being in driving connection with a drive unit (44), a steering element (60) and at least one motor-driven scraper cylinder (46, 48) which is settable with its covering-engagement zone in each case to a level below the plane of the lower common tangent of the road wheels (12, 14, 16), characterised by the combination of the features:
a) the steering element (60) is formed as a follower guide pole fitted substantially rigidly to the chassis;
b) the two forward road wheels (12,14) are also not steerable;
c) the rear road wheel (16) is in drive connection with the drive unit (44);
d) behind the rear road wheel (16), in the direction of travel, a steering wheel (74) is provided approximately in the middle of the track between the two forward road wheels (12, 14);
e) a height-setting device (26) is provided for setting the height of the steering wheel (74) in relation to the road wheels (12, 14, 16), by which device the steering wheel (74) is displaceable down to below the common tangent plane of the road wheels (12,14,16);
f) the steering wheel (74) is freely rotatable about a vertical steering axis (72) and is offset with its axle (76) in relation to the steering axis (72).

2. Scraper apparatus according to Claim 1, characterised in that the two forward road wheels (12, 14) are mutually independently rotatably mounted, undriven idler wheels (12,14).

3. Scraper apparatus according to Claim 1 or 2, characterised in that the scraper cylinder (46, 48) is arranged, in the direction of travel, between the forward road wheels (12, 14) and the rear road wheel (16).

4. Scraper apparatus according to one of Claims 1 to 3, characterised in that the steering wheel (74) is articulated to the chassis (10) for pivoting up and down about a pivot axis (64) parallel to its axe (76) between a rest position (Fig. 1) and a working position (Fig. 2).

5. Scraper apparatus according to one of Claims 1 to 4, characterised in that the road wheels (12, 14, 16) are mounted on pivot levers (18, 20, 36, 38) which are mounted on the chassis (10) for pivoting about pivot axes (22,40) parallel to the wheel axles, and are displaceable in relation to the chassis (10) by a preferably common drive system (26).

6. Scraper apparatus according to Claim 5, characterised in that the pivot levers (18, 20) of the two forward road wheels (12, 14) are connected by a common pivot shaft (22) and this is connected through a lever linkage (30, 32, 34) with a pivot shaft (40) of the pivot lever (36, 38) allocated to the rear road wheel (16).

7. Scraper apparatus according to one of Claims 1 to 6, characterised in that the scraper cylinder (46, 48) is fitted fixedly on the chassis (10) and in that the road wheels (12, 14, 16) with their axles are adjustable in height, continuously or by steps, in relation to the chassis (10).

8. Scraper apparatus according to one of Claims 1 to 7, characterised in that the scraper cylinder (46, 48) possesses at least one scraper bit row (58) arranged in helical form.

9. Scraper apparatus according to one of Claims 1 to 8, characterised in that the scraper cylinder (46, 48) and - if motor-driven - the road wheels (16) are driven from one common drive unit (44), possibly through different gear outputs.

10. Scraper apparatus according to one of Claims 1 to 9, characterised in that the scraper cylinder (46,48) is arranged axially parallel to the road wheels (12,14,16).

11. Scraper apparatus according to one of Claims 1 to 10, characterised in that it comprises two scraper cylinders (46, 48) lying one behind the other in the direction of travel in substantially the same track, of which the rear cylinder (48), in the direction of travel (F), is set to a greater scraping depth than is the forward one (46) in the direction of travel.

12. Scraper apparatus according to Claim 11, characterised in that the two scraper cylinders (46, 48) are oppositely rotatable and adapted to one another in form, arrangement and rotation rate in such a way that they generate at least approximately no resultant propulsion force.

13. Scraper apparatus according to one of Claims 1 to 12, characterised in that it is equipped with a covering preheater (78, 80).

14. Scraper apparatus according to of Claim 13, characterised in that the covering preheater comprises a burner (80) arranged before the scraper cylinder (46, 48) in the direction of travel.

15. Scraper apparatus according to Claim 13 or 14, characterised in that a fuel gas reservoir (78) is arranged on the steering pole (60).

16. Scraper apparatus according to one of Claims 1 to 15, characterised in that the scraper cylinder (46, 48) protrudes, transversely of the direction of travel, to one side beyond the outermost road wheel (12) in this direction.

17. Scraper apparatus according to Claim 16, characterised in that the scraper cylinder (46, 48) protrudes laterally beyond the one forward road wheel (12) transversely of the direction of travel.

18. Scraper apparatus according to Claim 17, characterised in that the rear road wheel (16) is offset towards the one forward road wheel (12) at maximum to run in the same track with it.

19. Scraper apparatus according to one of Claims 1 to 18, characterised in that the chassis (10) is provided with a hoisting eye (82) lying above the centre of gravity.

## Revendications

1. Dispositif de fraisage pour enlever des couches de revêtement de chaussées et de trottoirs, comprenant un châssis (10); trois roues de roulement (12,14,16), c'est-à-dire deux roues de roulement antérieures (12, 14) coaxiales et juxtaposées, ainsi qu'une roue de roulement (16) non braquable et postérieure dans la direction du déplacement, au moins l'une de ces roues de roulement (12, 14, 16) étant en liaison d'entraînement avec un groupe d'entraînement (44); un organe de direction (60); et au moins un cyclindre de fraissage (46, 48) entraîné par un moteur et dont la région respective de venue en prise avec le revêtement peut être ajustée à un niveau situé au-dessous du plan commun inférieur de tangence des roues de roulement (12, 14, 16), caractérisé par la combinaison es caractéristiques suivantes:
a) l'organe de direction (60) est réalisé sous la forme d'un timon de guidage traîné, monté sensiblement rigidement sur le châssis;
b) les deux roues de roulement antérieures (12, 14) ne sont pas non plus braquables;
c) la roue de roulement postérieure (16) est en liaison d'entraînement avec le groupe d'entraînement (44);
d) un volant (74) est prévu derrière la roue de roulement postérieure (16) dans la direction du déplacement, approximativement au centre de la voie entre les deux roues de roulement antérieures (12, 14);
e) il est prévu un dispositif (26) d'ajustement en hauteur pour l'ajustement en hauteur du volant (74) par rapport aux roues de roulement (12, 14, 16), dispositif par l'intermédiaire duquel ledit volant (74) peut être ajusté vers le bas jusqu'au-dessous du plan commun inférieur de tangence des roues de roulement (12,14,16);
f) le volant (74) est monté à rotation libre autour d'un axe vertical de braquage (72) et son axe porteur (76) est décalé par rapport audit axe de braquage (72).

2. Dispositif de fraisage selon la revendication 1, caractérisé par le fait que les deux roues de roulement antérieures (12, 14) sont des roues folles (12, 14) sans entraînement, montées rotatives indépendamment l'une de l'autre.

3. Dispositif de fraisage selon la revendication 1 ou 2, caractérisé par le fait que le cylindre de fraisage (46, 48) est situé, dans la direction du déplacement, entre les roues de roulement antérieures (12, 14) et la roue de roulement postérieure (16).

4. Dispositif de fraisage selon l'une des revendications 1 à 3, caractérisé par le fait que le volant (74) est articulé sur le châssis (10) autour d'un axe de pivotement (64) parallèle à son axe porteur (76), en pouvant pivoter vers le haut et vers le bas entre une position de repos (figure 1) et une position de travail (figure 2).

5. Dispositif de fraisage selon l'une des revendications 1 à 4, caractérisé par le fait que les roues de roulement (12, 14, 16) sont montées sur des biellettes oscillantes (18, 20, 36, 38) qui sont montées à pivotement sur le châssis (10) autour d'axes de pivotement (22, 40) parallèles aux axes de roulement, et peuvent être ajustées, par rapport audit châssis (10), par un entraînement (26) de préférence commun.

6. Dispositif de fraisage selon la revendication 5, caractérisé par le fait que les biellettes oscillantes (18, 20) des deux roues de roulement antérieures (12, 14) sont reliées par un arbre oscillant commun (22), ce dernier étant relié, par l'intermédiaire d'une timonerie (30, 32, 34), à un arbre oscillant (40) de la biellette oscillante (36, 38) associée à la roue de roulement postérieure (16).

7. Dispositif de fraisage selon l'une des revendications 1 à 6, caractérisé par le fait que le cylindre de fraisage (46, 48) est monté rigidement sur le châssis (10); et par le fait que les axes de roulement des roues de roulement (12, 14, 16) sont réglables en hauteur, continûment ou progressivement, par rapport au châssis (10).

8. Dispositif de fraisage selon l'une des revendications 1 à 7, caractérisé par le fait que le cylindre de fraisage (46, 48) possède au moins une rangée de trépans (58) agencée hélicoïdalement.

9. Dispositif de fraisage selon l'une des revendications 1 à 8, caractérisé par le fait que le cylindre de fraisage (46,48) et les roues de roulement (16) - dans la mesure où elles sont motorisées - sont menés à partir d'un groupe commun d'entraînement (44), éventuellement par l'intermédiaire de différentes sorties de transmission.

10. Dispositif de fraisage selon l'une des revendication 1 à 9, caractérisé par le fait que l'axe du cylindre de fraisage (46, 48) est parallèle à ceux des roues de r-Julement (12,14,16).

11. Dispositif de fraisage selon l'une des revendications 1 à 10, caractérisé par le fait qu'il présente deux cylindres de fraisage (46, 48) sensiblement de même sillage et se succédant dans la direction du déplacement, le cylindre (48) situé à l'arrière dans la direction du déplacement (F) étant ajusté à une profondeur de fraisage plus grande que celle du cylindre antérieur (46) par rapport à la direction du déplacement.

12. Dispositif de fraisage selon la revendication 11, caractérisé par le fait que les deux cylindres de fraisage (46, 48) peuvent tourner dans des sens opposés, leur forme, leur agencement et leur vitesse angulaire étant harmonisés mutuellement, de façon qu'ils n'engendrent au moins approximativement aucune poussée en avant résultante.

13. Dispositif de fraisage selon l'une des revendications 1 à 12, caractérisé par le fait qu'il est équipé d'un chauffeur préalable (78, 80) de revêtement.

14. Dispositif de fraisage selon la revendication 13, caractérisé par le fait que le chauffeur préalable de revêtement comporte un brûleur (80) installé avant le cylindre de fraisage (46, 48) par rapport à la direction du déplacement.

15. Dispositif de fraisage selon la revendication 13 ou 14, caractérisé par le fait qu'un réservoir (78) à gaz comburant est monté sur le timon (60).

16. Dispositif de fraisage selon l'une des revendications 1 à 15, caractérisé par le fait que le cylindre de fraisage (46, 48) fait saillie d'un côté, perpendiculairement à la direction du déplacement, au-delà de la roue de roulement (12) située le plus à l'extérieur dans cette direction.

17. Dispositif de fraisage selon la revendication 16, caractérisé par le fait que le cylindre de fraisage (46,48) fait saillie latéralement, perpendiculairement à la direction du déplacement, au-delà de l'une (12) des roues e roulement antérieures.

18. Dispositif de fraisage selon la revendication 17, caractérisé par le fait que la roue de roulement postérieure (16) est décalée, en direction de l'une (12) des roues de roulement antérieures, au maximum jusqu'à présenter une identité de voie avec cette dernière.

19. Dispositif de fraisage selon l'une des revendications 1 à 18, caractérisé par le fait que le châssis (10) est muni d'un oeillet de chargement (82) situé au-dessus du centre de gravité.
